# EUROPÄISCHE PATENTSCHRIFT

(11) **EP 2 025 465 B1**
(45) Veröffentlichungstag und Bekanntmachung des Hinweises auf die Patenterteilung: **07.10.2009**
(21) Anmeldenummer: 08020006.6
(22) Anmeldetag: 24.07.2006
(51) Int. Cl.: B24B 21/04, B24B 27/033, B24D 13/04, B24D 13/10

(54) **Vorrichtung zum Bearbeiten eines band- oder plattenförmigen metallischen Werkstücks**
Device for working a metallic workpiece
Dispositif de traitement d'une pièce usinée métallique

(30) Priorität: 25.07.2005 DE 202005011640 U
(43) Veröffentlichungstag der Anmeldung: 18.02.2009
(62) Teilanmeldung aus: 06776364.9
(73) Patentinhaber: LISSMAC Maschinenbau u. Diamantwerkzeuge GmbH, 88410 Bad Wurzach (DE)
(72) Erfinder: Weiland, Josef, 88410 Bad Wurzach (DE)
(74) Vertreter: Lorenz, Markus

(56) Entgegenhaltungen:
- DE-A1- 10 320 295

## Beschreibung

Die Erfindung betrifft eine Vorrichtung zum Bearbeiten eines band- oder plattenförmigen metallischen Werkstücks, mit wenigstens einer mit Bearbeitungselementen versehenen umlaufenden Fördereinrichtung, wobei die Fördereinrichtung die Bearbeitungselemente schräg bzw. quer zur Vorschubrichtung des Werkstücks im Bereich des zu bearbeitenden Werkstücks wenigstens annähernd linear vorbeiführt.

Die Erfindung betrifft außerdem ein Bearbeitungselement für eine Vorrichtung zum Bearbeiten eines band- oder plattenförmigen metallischen Werkstücks.

Eine gattungsgemäße Vorrichtung ist aus der DE 103 20 295 A1 bekannt.

Beim Laserschneiden von metallischen Werkstücken bildet sich an den Schnittkanten sowie an den Schnittflächen eine Oxidschicht bzw. eine Oxidhaut. Von Nachteil bei der Oxidschicht ist, dass eine darauf aufgetragene Lackierung oder Verzinkung relativ schnell wieder abspringt. Aus diesem Grund werden die metallischen Werkstücke vor dem Lackieren und Verzinken abgeschliffen.

Ferner ist es in der Regel notwendig, dass die Kanten, insbesondere die Schnittkanten entgratet bzw. verrundet werden. Des weiteren kann es vorteilhaft sein, die Oberflächen des band- oder plattenförmigen metallischen Werkstücks fein zu schleifen.

Ein besonders vorteilhaftes Verfahren zum Entfernen der Oxidschicht sowie zum Entgraten der (Schnitt-) Kanten sowie der Schnittflächen ist aus der DE 103 20 295 A1 bekannt. Dabei ist eine mit wenigstens einem Bearbeitungselement versehene umlaufende Fördereinrichtung vorgesehen, wobei die Fördereinrichtung das wenigstens eine Bearbeitungselement im Bereich des zu bearbeitenden Werkstücks wenigstens annähernd linear vorbeiführt.

Da das Bearbeitungselement aufgrund der Anordnung an einer umlaufenden Fördereinrichtung nicht starr auf einer Position verharrt, sondern auf der ganzen Länge, die zur Durchführung des Werkstücks vorhanden ist, vorbeigeführt wird, ist eine gleichmäßige Abnutzung des wenigstens einen Bearbeitungselements gewährleistet. Das Werkstück kann dabei in einfacher Weise schräg, vorzugsweise quer zur Umlaufrichtung des Bearbeitungselements durchgeführt bzw. durchgezogen werden, so dass das Werkstück gleichmäßig von dem Bearbeitungselement bearbeitet wird.

Aufgrund des linearen Verlaufes des Bearbeitungselements im Bereich des zu bearbeitenden Werkstücks ist sichergestellt, dass das Bearbeitungselement in alle Aussparungen oder Löcher des Werkstückes eindringt und somit die Oxidschicht an allen Schnittflächen und Schnittkanten entfernt. Das schräg bzw. quer zur Vorschubrichtung des Werkstücks auf dem Werkstück entlanggezogene Bearbeitungselement dringt, ähnlich wie ein Pinsel, der auf einem Metallstück entlanggezogen wird, in jede Aussparung ein.

In vorteilhafter Weise werden mit der gattungsgemäßen Vorrichtung sowohl die Oberflächen, d.h. die Hauptflächen des band- oder plattenförmigen metallischen Werkstücks bearbeitet, als auch die Schnittflächen und Schnittkanten entzundert. Die Vorrichtung entgratet außerdem die Kanten und Schnittflächen und kann zum Feinschleifen eingesetzt werden.

Zum weiteren Stand der Technik wird auf die DE 197 39 895 C2 verwiesen.

Der vorliegenden Erfindung liegt die Aufgabe zugrunde, die gattungsgemäße Vorrichtung weiterzuentwickeln, um insbesondere eine besonders kostengünstige und gleichmäßige Bearbeitung von band- oder plattenförmigen metallischen Werkstücken zu erreichen, wobei die Vorrichtung einfach zu montieren und zu warten sein soll.

Der vorliegenden Aufgabe liegt auch die Aufgabe zugrunde, ein Bearbeitungselement für eine Vorrichtung zum Bearbeiten eines band- oder plattenförmigen metallischen Werkstücks zu schaffen, wobei das Bearbeitungselement ein gleichmäßiges und schnelles Bearbeiten der band- oder plattenförmigen metallischen Werkstücke ermöglichen und einfach zu wechseln sein soll.

Erfindungsgemäß wird diese Aufgabe bezüglich der zu schaffenden Vorrichtung durch Anspruch 1 gelöst.

Bezüglich eines vorteilhaften Bearbeitungselementes wird diese Aufgabe durch Anspruch 7 gelöst.

Aus den Ansprüchen 10 und 11 ergibt sich ein bevorzugter Keilriemen mit einer umlaufenden Reihe von Bearbeitungselementen gemäß Anspruch 7.

Dadurch, dass die Bearbeitungselemente als Borsten ausgebildet sind, kann die Oxidschicht in besonders vorteilhafter Weise von den Schnittkanten und den Schnittflächen entfernt werden. Außerdem werden die Kanten in vorteilhafter Weise entgratet. Dadurch, dass die Bearbeitungselemente an einem Ende eine Nut und am anderen Ende eine Feder aufweisen, können diese verdrehsicher hintereinandergereiht auf dem Riemen angeordnet werden. Die Ausbildung mit Nut und Feder ermöglicht dabei eine zuverlässige und definierte Montage. Besonders vorteilhaft ist die Ausgestaltung der Bearbeitungselemente mit in Umlaufrichtung des Riemens betrachtet seitlichen Auskragungen, durch welche sich die Bearbeitungselemente auf einer größeren Fläche des Riemens abstützen. Gemäß dem bisherigen Stand der Technik mussten auf den Keilriemen seitliche Begrenzungen aufvulkanisiert werden, wodurch eine verdrehsichere Befestigung der Bearbeitungselemente erreicht werden soll. Dies ist aufgrund der Ausgestaltung der Bearbeitungselemente mit seitlichen Auskragungen sowie der Nut und der Feder nicht mehr notwendig.

In Versuchen hat es sich als besonders geeignet herausgestellt, wenn der Riemen als dreifacher Keilriemen ausgebildet ist. Die Auskragungen der Bearbeitungselemente ermöglichen dabei eine Abstützung auf allen drei Riemen. Die auftretenden Kräfte werden somit gleichmäßig verteilt und die Belastungen entsprechend gering gehalten.

Besonders vorteilhaft ist es, wenn die Bearbeitungselemente mit dem Riemen verschraubt sind. Dies ermöglicht eine einfache und sichere Montage. Darüber hinaus können die Bearbeitungselemente, nachdem die Borsten entsprechend abgenützt sind, problemlos ausgetauscht werden. Vorteilhaft ist es dabei, wenn der Keilriemen eine Bohrung aufweist und die Bearbeitungselemente an ihrer Unterseite eine Öffnung aufweisen.

Eine Ausgestaltung der Bearbeitungselemente aus Kunststoff, in die die Borsten eingeschossen sind, hat sich als besonders geeignet herausgestellt.

Ein vorteilhaftes Bearbeitungselement mit einer Mehrzahl von Borsten für eine Vorrichtung zum Bearbeiten eines band- oder plattenförmigen metallischen Werkstücks ergibt sich aus Anspruch 7.

Aus Anspruch 10 ergibt sich ein Keilriemen mit einer umlaufenden Reihe von Bearbeitungselementen gemäß Anspruch 7. Erfindungsgemäß kann dabei vorgesehen sein, dass wenigstens ein Bearbeitungselement eine verlängerte Feder bzw. Nase aufweist und somit als Ausgleichsklotz dienen kann, um Riementoleranzen auszugleichen. In Versuchen hat sich dabei herausgestellt, dass eine Verlängerung der Feder bzw. des nasenförmigen Vorsprungs, der in die Nut eines angrenzenden Bearbeitungselements eindringt, um 1 bis 5 mm ausreichend ist. Die Feder des Bearbeitungselementes, welches als Ausgleichsklotz dient, kann dabei entsprechend gekürzt werden.

Erfindungsgemäß kann ferner vorgesehen sein, dass der Keilriemen mit einer umlaufenden Reihe von bündig hintereinander angeordneten Bearbeitungselementen versehen ist, so dass der Riemen mit einer gleichmäßigen Oberfläche von Borsten versehen ist.

Vorteilhafte Ausgestaltungen der Erfindung ergeben sich aus den weiteren Unteransprüchen. Nachfolgend ist anhand der Zeichnung ein Ausführungsbeispiel der Erfindung prinzipmäßig dargestellt.

Es zeigt:
- Fig. 1: eine Seitenansicht der erfindungsgemäßen Vorrichtung mit vier umlaufenden Fördereinrichtungen;
- Fig. 2: ein Riemen der erfindungsgemäßen Vorrichtung, auf dem mit Borsten versehene Bearbeitungselemente angeordnet sind;
- Fig. 3: eine Seitenansicht auf mehrere Bearbeitungselemente, die gemäß Fig. 2 mit dem Riemen verschraubt sind, wobei aus Übersichtlichkeitsgründen nur das in Bewegungsrichtung hinten liegende Bearbeitungselement mit Borsten versehen ist; und
- Fig. 4: eine Darstellung mehrerer Bearbeitungselemente gemäß Pfeilrichtung IV der Fig. 3.

Fig. 1 zeigt eine Vorrichtung zum Bearbeiten eines band- oder plattenförmigen metallischen Werkstücks 1. Die erfindungsgemäße Vorrichtung eignet sich in besonderer Weise zum Entfernen der Oxidschicht von Schnittflächen und/oder Schnittkanten des Werkstücks 1 sowie zum Entgraten der Kanten. Dabei können sowohl umlaufende Schnittflächen und Schnittkanten des Werkstücks 1 als auch Schnittflächen und Schnittkanten von Aussparungen, Löchern oder dergleichen in dem Werkstück 1 entzudert und entgratet werden.

Fig. 1 zeigt dabei eine besonders bevorzugte Ausführungsform der erfindungsgemäßen Vorrichtung mit vier Fördereinrichtungen 2. Prinzipiell kann auch eine Vorrichtung eingesetzt werden, die lediglich eine Fördereinrichtung 2 aufweist. Die Fördereinrichtungen 2 sind mit den nachfolgend anhand der Figuren 2 bis 4 im Detail beschriebenen Bearbeitungselementen 3 versehen. Die Fördereinrichtungen 2 führen die Bearbeitungselemente 3 im Bereich des zu bearbeitenden Werkstücks 1 wenigstens annähernd linear vorbei. Das zu bearbeitende Werkstück 1 wird dabei zwischen den Fördereinrichtungen 2 quer zur Umlaufrichtung der Fördereinrichtungen 2 durchgeführt bzw. durchgezogen. Zum Auflegen des Werkstücks 1 kann dabei ein Blecheinschub 5 vorgesehen sind. Zur Ausgabe des Werkstücks 1 ist ein Ablagetisch 6 vorgesehen. Im Ausführungsbeispiel gemäß Fig. 1 sind Vorschubwalzen 7 vorgesehen, welche eine gleichmäßige und zuverlässige Beförderung des Werkstücks 1 quer zu den Umlaufrichtungen der Fördereinrichtung 2 gewährleistet.

Durch die in Fig. 1 dargestellte erfindungsgemäße Lösung mit vier Fördereinrichtungen 2 ist es möglich, das Werkstück 1 in einem Durchgang komplett zu bearbeiten. Ein erneutes Einführen des Werkstücks 1 ist nicht notwendig.

In nicht näher dargestellter Weise kann eine Verstelleinrichtung vorgesehen sein, mittels derer die Eingriffstiefe der Bearbeitungselemente 3 variiert werden kann. Dies ist insbesondere zur Korrektur der Abnutzung der Bearbeitungselemente 3 und gegebenenfalls zur Erhöhung des Drucks vorteilhaft.

Die Fördereinrichtungen 2 sind in Durchlaufrichtung des Werkstücks 1 leicht versetzt zueinander angeordnet. Somit ist zum einen sichergestellt, dass sich die jeweiligen Bearbeitungselemente 3 der Fördereinrichtung 2 nicht gegenseitig behindern, zum anderen ist trotzdem ein gleichmäßiger und ausgewogener Druck der Bearbeitungselemente 3 sichergestellt, der sich gegenseitig ausgleicht, so dass das Werkstück 1 nicht zum Verkippen neigt.

Bei der in Fig. 1 dargestellten erfindungsgemäßen Vorrichtung handelt es sich um eine Variante, bei der die Fördereinrichtungen 2 liegend angeordnet sind, so dass die Bearbeitungselemente 3 im Bereich des Werkstücks 1 im wesentlichen horizontal verlaufen.

Alternativ dazu kann die erfindungsgemäße Lösung in nicht dargestellter Weise mit stehend angeordneten Fördereinrichtungen 2 versehen sein.

Bei der in Fig. 1 dargestellten Ausgestaltung der erfindungsgemäßen Vorrichtung mit vier Fördereinrichtungen 2 ist es vorteilhaft, wenn jede der beiden Hauptflächen des Werkstücks 1 von jeweils zwei gegenläufig umlaufenden Fördereinrichtungen 2 bearbeitet wird.

Die Bearbeitungselemente 3 sind an einem Riemen 8 angeordnet, der Teil der jeweiligen Fördereinrichtung 2 ist und in der beschriebenen Art und Weise quer zur Vorschubrichtung des Werkstücks 1 umläuft.

Bezüglich weiterer vorteilhafter Ausgestaltungen und der technischen Funktionsweise der in Fig. 1 dargestellten erfindungsgemäßen Lösung wird auf die DE 103 20 295 A1 verwiesen.

Fig. 2 zeigt einen derartigen Riemen 8 in einer Ausführungsform als Keilriemen. Der Keilriemen ist dabei als dreifacher Keilriemen 8 ausgebildet. Auf dem Keilriemen 8 ist eine Mehrzahl von Bearbeitungselementen 3 hintereinandergereiht angeordnet, wobei in Fig. 2 aus Übersichtlichkeitsgründen nur ein Teil der Bearbeitungselemente 3 dargestellt ist. Prinzipiell ist vorgesehen, dass die Bearbeitungselemente 3 hintereinandergereiht vollständig um den Riemen 8 umlaufen, also eine geschlossene Kette bilden. Die Bearbeitungselemente 3 sind mit Borsten 9 versehen. Die Borsten 9 sind dabei in bekannter Weise aus Metall gebildet. In einer einfachen Darstellung können die Borsten 9 gerade verlaufend ausgebildet sein. Vorteilhaft ist jedoch die Ausbildung der Borsten 9 mit einem gewellten oder gedrehten Verlauf, so dass die Borsten 9 einem struppigen Pinsel bzw. einem Büschel ähneln.

Die Borsten 9 können in Bündeln in die Bearbeitungselemente 3 eingeschossen werden. Die Bearbeitungselemente 3 können dabei beispielsweise aus Kunststoff ausgebildet und entsprechende Aufnahmebohrungen aufweisen.

Zum vorteilhaften Befestigen der Borsten 9 können die Borsten 9 mit nicht näher dargestellten Widerhaken versehen sein.

Die Borsten 9 können bis zu 45°, vorzugsweise um 15°, in Umlaufrichtung des Keilriemens 8 geneigt sein. D.h. die Spitzen der Borsten 9 befinden sich in Umlaufrichtung vor dem entsprechend abgewandten Ende der Borsten 9, welches mit dem Bearbeitungselemente 3 verbunden ist. Wie sich in Versuchen herausgestellt hat, dringen die um 15° schräg gestellten Borsten 9 besonders vorteilhaft in Aussparungen des Werkstücks 1 ein, woraus ein besonders vorteilhaftes Entfernen der Oxidschicht von Schnittflächen und Schnittkanten des Werkstücks 1 resultiert und eine Verrundung der Kanten möglich ist.

In nicht dargestellter Weise können die Bearbeitungselemente 3 auch Stützborsten aufweisen, welche die schräggestellten Borsten 9 stabilisieren und somit deren Eindringverhalten in Aussparungen des Werkstücks 1 verbessern sollen. Die Stützborsten können dabei kürzer ausgebildet sein und eine entsprechend hohe Biegekraft aufweisen. Eine senkrechte bzw. rechtwinklige Anordnung der Stützborsten zu der Oberfläche der Bearbeitungselemente 3 hat sich als vorteilhaft herausgestellt.

Die Borsten 9 können in vorteilhafter Weise als geseilte Borsten ausgebildet sein.

In einer alternativen, ebenfalls nicht dargestellten Ausgestaltung kann auch vorgesehen sein, dass die Borsten 9 von einer Ummantelung stabilisierend bzw. stützend umfasst sind. Die Ummantelung kann dabei als Alternative zu den Stützborsten dienen. Die Ummantelung kann sich vorzugsweise vom unteren Ende der Borsten 9 bis in etwa zur Mitte der Borsten 9 erstrecken.

Gemäß den Figuren 2, 3 und 4 ist aus Übersichtlichkeitsgründen lediglich ein Bearbeitungselement 3 mit Borsten 9 dargestellt. Grundsätzlich ist vorgesehen, dass jedes Bearbeitungselement 3 Borsten 9 trägt.

Die Bearbeitungselemente 3 weisen an einem Ende eine Nut 10 und am anderen Ende eine Feder 11 auf, mittels derer die Bearbeitungselemente 3 miteinander verbindbar sind. Ein Verdrehen der Bearbeitungselemente 3 wird durch die Nut-Feder-Verbindung in einfacher und vorteilhafter Weise verhindert.

Wie sich des weiteren aus den Figuren 2, 3 und 4 ergibt, weisen die Bearbeitungselemente 3 in Umlaufrichtung betrachtet seitliche Auskragungen 12 auf. Die Auskragungen 12 ermöglichen dabei, dass sich die Bearbeitungselemente 3 auf einer größeren Fläche des Keilriemens 8 abstützen. In einer Ausgestaltung des Keilriemens 8 als dreifacher Keilriemen wird dadurch erreicht, dass sich die Bearbeitungselemente 3 auf allen drei Riemen abstützen. Im Ausführungsbeispiel ist vorgesehen, dass die Bearbeitungselemente 3 an jeder Seite zwei Auskragungen 12 aufweisen. Die Auskragungen 12 sind vorzugsweise einstückig mit dem Bearbeitungselement 3 ausgebildet. Die Bearbeitungselemente 3 sind im Ausführungsbeispiel mittels einer Befestigungsschraube 13 mit dem Keilriemen 8 verschraubt. Hierfür sind in dem Keilriemen 8 Bohrungen 14 eingebracht bzw. einbringbar. Die Bearbeitungselemente 3 weisen an ihrer dem Keilriemen 8 zugewandten Unterseite eine nicht näher dargestellte Öffnung auf, die zum Verschrauben mit den Befestigungsschrauben 13 dient.

Wie sich aus den Figuren 2, 3 und 4 ergibt, ist im Ausführungsbeispiel vorgesehen, dass ein Bearbeitungselement 3 eine verlängerte Feder 11a aufweist. Die Feder 11a bzw. die Nase dieses Bearbeitungselemente 3 dient zum Ausgleich eventueller Riementoleranzen und kann entsprechend gekürzt bzw. abgenommen werden. In Versuchen hat sich herausgestellt, dass eine Verlängerung der Feder 11a um 1 bis 3 mm ausreichend ist, um als Toleranzausgleich zu dienen. In Versuchen hat sich des weiteren herausgestellt, dass ein Bearbeitungselement 3 mit einer verlängerten Feder 11a pro Keilriemen 8 ausreichend ist.

Eine Umlaufgeschwindigkeit der Bearbeitungselemente 3 mit den Borsten 9 von vorzugsweise 14 bis 16 m/s, ist besonders vorteilhaft. Diese Geschwindigkeit gewährleistet zum einen eine schnelle Bearbeitung der Werkstücke 1 und hat sich zum anderen hinsichtlich der Zuverlässigkeit der Bearbeitung und der Belastung der beteiligten Bauteile als geeignet herausgestellt.

Da die Borsten 9 beim Betrieb der erfindungsgemäßen Vorrichtung einer entsprechenden Abnutzung unterliegen und folglich ausgetauscht werden müssen, kann vorgesehen sein, entweder die Bearbeitungselemente 3 von dem Keilriemen 8 abzulösen und neue Bearbeitungselemente 3 aufzuschrauben oder einen komplett neuen Keilriemen 8 mit Bearbeitungselementen 3 aufzuziehen.

Alternativ zu dem Keilriemen 8 kann auch ein Zahnriemen, ein Flachriemen (z.B. mit Noppen), eine Kette, ein Band oder dergleichen vorgesehen sein. Der in den Figuren 2 bis 4 dargestellte Keilriemen 8 kann aus Gummi, Kunststoff, Kunstkautschuk oder vorzugsweise aus Neopren gebildet sein.

Vorzugsweise wird als Keilriemen 8 ein handelsüblicher Keilriemen bzw. ein Kraftband verwendet.

## Patentansprüche

1. Vorrichtung zum Bearbeiten eines band- oder plattenförmigen metallischen Werkstücks mit
1.1 wenigstens einer umlaufenden Fördereinrichtung (2),
1.2 einem Riemen (8) als Teil der Fördereinrichtung (2),
1.3 einer Mehrzahl von Bearbeitungselementen (3), die hintereinandergereiht auf dem Riemen (8) angeordnet sind, wobei die Bearbeitungselemente (3) mit Borsten (9) versehen sind und an einem Ende eine Nut (10) und am anderen Ende eine Feder (11) aufweisen, mittels derer die Bearbeitungselemente (3) miteinander verbindbar sind, und
1.4 wobei die Fördereinrichtung (2) die Bearbeitungselemente (3) schräg bzw. quer zur Vorschubrichtung des Werkstücks (1) im Bereich des zu bearbeitenden Werkstücks (1) wenigstens annähernd linear vorbeiführt,
**dadurch gekennzeichnet, dass**
die Bearbeitungselemente (3) in Umlaufrichtung betrachtet seitliche Auskragungen (12) aufweisen.

2. Vorrichtung nach Anspruch 1,
**dadurch gekennzeichnet, dass**
der Riemen als Keilriemen (8) ausgebildet ist.

3. Vorrichtung nach Anspruch 1,
**dadurch gekennzeichnet, dass**
der Riemen als dreifacher Keilriemen (8) ausgebildet ist.

4. Vorrichtung nach Anspruch 1, 2 oder 3,
**dadurch gekennzeichnet, dass**
die Bearbeitungselemente (3) mit dem Riemen (8) verschraubt sind.

5. Vorrichtung nach einem der Ansprüche 1 bis 4,
**dadurch gekennzeichnet, dass**
die Bearbeitungselemente (3) an jeder Seite zwei Auskragungen (12) aufweisen.

6. Vorrichtung nach einem der Ansprüche 1 bis 5,
**dadurch gekennzeichnet, dass**
die Borsten (9) bis zu 45°, vorzugsweise 15° in Umlaufrichtung des Riemens (8) geneigt sind, so dass sich die Spitzen der Borsten (9) in Umlaufrichtung vor dem entsprechend abgewandten Ende der Borsten (9) befinden.

7. Bearbeitungselement (3) mit einer Mehrzahl von Borsten (9) für eine Vorrichtung zum Bearbeiten eines band- oder plattenförmigen metallischen Werkstückes, welche wenigstens eine umlaufende Fördereinrichtung (2) mit einem Riemen (8) aufweist, wobei der Riemen (8) mit den Bearbeitungselementen (3) bestückbar ist und wobei das Bearbeitungselement (3) jeweils an einem Ende eine Nut (10) und am anderen Ende eine Feder (11) aufweist, mittels derer die Bearbeitungselemente (3) drehfest miteinander verbindbar sind,
**dadurch gekennzeichnet, dass**
die Bearbeitungselemente (3) in Umlaufrichtung des Riemens (8) betrachtet seitliche Auskragungen (12) aufweisen, um sich auf dem Riemen (8) abzustützen.

8. Bearbeitungselement nach Anspruch 7,
**dadurch gekennzeichnet, dass**
das Bearbeitungselement (3) an seiner Unterseite zum Verschrauben mit dem Riemen (8) eine Öffnung aufweist.

9. Bearbeitungselement nach Anspruch 7 oder 8,
**dadurch gekennzeichnet, dass**
die Borsten (9) bis zu 45°, vorzugsweise 15°, in Umlaufrichtung des Riemens (8) geneigt sind.

10. Keilriemen mit einer umlaufenden Reihe von Bearbeitungselementen (3) gemäß Anspruch 7, 8 oder 9.

11. Keilriemen nach Anspruch 10,
**dadurch gekennzeichnet, dass**
wenigstens ein Bearbeitungselement (3) eine verlängerte Feder (11a) aufweist.

## Claims

1. A device for machining a strip- or plate-shaped metal workpiece, having
1.1 at least one revolving conveyor (2),
1.2 a belt (8) as part of the conveyor (2),
1.3 a plurality of machining elements (3), which are arranged in series on the belt (8), the machining elements (3) being provided with bristles (9) and having a groove (10) at one end and a tongue (11) at the other end, by means of which the machining elements (3) can be joined together, and
1.4 the conveyor (2) conveying the machining elements (3) at least approximately in a straight line past the workpiece (1) to be machined, obliquely or transversely to the feed direction of the workpiece (1),
**characterized in that** the machining elements (3) have lateral projections (12), viewed in the revolving direction.

2. The device as claimed in claim 1,
**characterized in that** the belt is embodied as a V-belt (8).

3. The device as claimed in claim 1,
**characterized in that** the belt is embodied as a triple V-belt (8).

4. The device as claimed in claim 1, 2 or 3,
**characterized in that** the machining elements (3) are screwed to the belt (8).

5. The device as claimed in any one of claims 1 to 4, **characterized in that** the machining elements (3) have two projections (12) on each side.

6. The device as claimed in any of claims 1 to 5, **characterized in that** the bristles (9) are inclined by up to 45°, preferably by 15°, in the revolving direction of the belt (8), such that the tips of the bristles (9) are situated in front of the correspondingly remote end of the bristles (9) in the revolving direction.

7. A machining element (3) having a plurality of bristles (9) for a device for machining a strip- or plate-shaped metal workpiece, comprising at least one revolving conveyor (2) having a belt (8), the belt (8) being capable of being fitted with machining elements (3) and the machining elements (3) having a groove (10) at one end and a tongue (11) at the other end, by means of which the machining elements (3) can be joined and rotationally locked to one another, **characterized in that** the machining elements (3) have lateral projections (12) for support on the belt (8) viewed in the revolving direction.

8. A machining element as claimed in claim 7,
**characterized in that** the machining element (3) has an opening on its underside to be screwed to the belt (8).

9. A machining element as claimed in claim 7 or 8,
**characterized in that** the bristles (9) are inclined by up to 45°, preferably by 15°, in the revolving direction of the belt (8).

10. A V-Belt having a revolving series of machining elements (3) as claimed in claims 7, 8 or 9.

11. The V-belt as claimed in claim 10, **characterized in that** at least one machining element (3) has an extended tongue (11a).

## Revendications

1. Dispositif pour travailler une pièce métallique en forme de bande ou de plaque, comprenant :
1.1 au moins un dispositif transporteur circulant (2),
1.2 une courroie (8) constituant une partie du dispositif transporteur (2),
1.3 une pluralité d'éléments travaillants (3) qui sont disposés en série les uns à la suite des autres sur la courroie (8), les éléments travaillants (3) étant pourvus de soies de brosse (9) et comportant une rainure (10) à une extrémité et une languette (11) à l'autre extrémité, au moyen desquelles les éléments travaillants (3) peuvent être reliés les uns aux autres, et dans lequel
1.4 le dispositif transporteur (2) fait circuler les éléments travaillants (3) dans la région de la pièce à travailler (1), obliquement ou transversalement à la direction d'avance de la pièce (1), selon un mouvement au moins approximativement linéaire,
**caractérisé en ce que**
les éléments travaillants (3), vus dans la direction de la circulation, comportent des saillies latérales (12).

2. Dispositif selon la revendication 1,
**caractérisé en ce que**
la courroie est constituée par une courroie trapézoïdale (8).

3. Dispositif selon la revendication 1,
**caractérisé en ce que**
la courroie est constituée par une courroie trapézoïdale triple (8).

4. Dispositif selon la revendication 1, 2 ou 3,
**caractérisé en ce que**
les éléments travaillants (3) sont vissés sur la courroie (8).

5. Dispositif selon l'une des revendications 1 à 4,
**caractérisé en ce que**
les éléments travaillants (3) comportent deux saillies (12) sur chaque côté.

6. Dispositif selon l'une des revendications 1 à 5,
**caractérisé en ce que**
les soies de brosse (9) sont inclinées jusqu'à 45°, de préférence jusqu'à 15°, dans le sens de la circulation de la courroie (8), de manière que les pointes des soies de brosse (9) se trouvent en avant de l'autre extrémité de ces soies (9), vues dans le sens de la circulation.

7. Elément travaillant (3) pourvu d'une pluralité de soies de brosse (9) pour un dispositif destiné à travailler une pièce métallique en forme de bande ou de plaque et comportant au moins un dispositif transporteur circulant (2) pourvu d'une courroie (8), dans lequel la courroie (8) peut être garnie des éléments travaillants (3) et dans lequel chaque élément travaillant (3) comporte une rainure (10) à une extrémité et une languette (11) à l'autre extrémité, au moyen desquelles les éléments travaillants (3) peuvent être reliés les uns aux autres de façon bloquée en rotation,
**caractérisé en ce que**
les éléments travaillants (3), vus dans le sens de la circulation de la courroie (8), comportent des saillies latérales (12) pour prendre appui sur la courroie (8).

8. Elément travaillant selon la revendication 7,
**caractérisé en ce que**
l'élément travaillant (3) comporte sur son côté inférieur une ouverture prévue pour le vissage sur la courroie (8).

9. Elément travaillant selon la revendication 7 ou 8,
**caractérisé en ce que**
les soies de brosse (9) sont inclinées jusqu'à 45°, de préférence jusqu'à 15° dans le sens de la circulation de la courroie (8).

10. Courroie trapézoïdale comportant une série d'éléments travaillants (3) selon la revendication 7, 8 ou 9.

11. Courroie trapézoïdale selon la revendication 10,
**caractérisée en ce que**
au moins un élément travaillant (3) comporte une languette allongée (11a).
